# EUROPÄISCHE PATENTSCHRIFT

(11) **EP 0 313 819 B1**
(45) Veröffentlichungstag und Bekanntmachung des Hinweises auf die Patenterteilung: **29.05.1991**
(21) Anmeldenummer: 88115630.1
(22) Anmeldetag: 23.09.1988
(51) Int. Cl.: B61G 5/04

(54) **Übergangskupplung für Schienenfahrzeuge**
Transitional coupling for railway vehicles
Attelage de transition pour véhicules ferroviaires

(30) Priorität: 27.10.1987 DE 3736358
(43) Veröffentlichungstag der Anmeldung: 03.05.1989
(73) Patentinhaber: KNORR-BREMSE AG, 80710 München (DE); Unicupler GmbH, CH-8750 Glarus (CH)
(72) Erfinder: Friedrichs, Hans, D-4952 Porta Westfalica (DE); Schelle, Axel, Dr., D-8185 Kreuth-Scherfen (DE)

(56) Entgegenhaltungen:
- DE-A- 3 600 861
- US-A- 2 959 299

## Beschreibung

Die Erfindung betrifft eine Übergangskupplung zum Kuppeln eines eine Zughakenkupplung aufweisenden Schienenfahrzeuges mit einem eine selbsttätige Kupplung, insbesondere eine Willison-Kupplung aufweisenden Schienenfahrzeug, wobei die selbsttätige Kupplung ein in eine Kupplungs- und eine Entkupplungsstellung einstellbares Kupplungsgetriebe sowie an einer ihrer Längsseiten oder an ihrer Oberseite einen auskragenden Haken zum Einhängen einer Kuppelkette aufweist.

Eine Übergangskupplung der vorstehend genannten Art in Verbindung mit einer Willisonkupplung ist beispielweise aus der DE-A-1 455 210, Fig. 3 und 4, bekannt. Es ist auch bereits vorgeschlagen worden, den Haken nach oben auskragend an der Oberseite der Willisonkupplung anzuordnen. Eine derartige Übergangskupplung bereitet jedoch beim Entkuppeln bewegter Fahrzeuge, wie es insbesondere im Rangierbetrieb und beim Zerlegen eines Zuges vermittels eines Ablaufberges erforderlich ist, Schwierigkeiten, wie nachfolgend für das Zugzerlegen mittels eines Ablaufberges erläutert wird:

Vor Überfahren des Ablaufberges sind die Kuppelketten von mit Zughakenkupplungen ausgerüsteten Schienenfahrzeugen durch Verlängern ihres Spannschlosses zu lockern, dürfen jedoch aus Sicherheitsgründen gegen ungewollte Zugtrennungen noch nicht ausgehängt werden. Erst am Ablaufberg selbst werden die gelockerten Kuppelketten von der Wagenseite aus mittels einer Stange aus dem jeweiligen Zughaken ausgehängt. Bei der Übergangskupplung nach der erwähnten DE-A- ist die Kuppelkette jedoch nur von einer Fahrzeugseite aus zugänglich, von der anderen Fahrzeugseite aus verdeckt die Willison-Kupplung den Haken, so daß von dieser Seite aus kein Aushängen mittels einer Stange möglich ist. Bei an der Oberseite angeordnetem Haken muß eine sehr kurze Kuppelkette verwendet werden, deren Auswerfen mittels einer Stange schwierig ist.

Bei einer Übergangskupplung nach Fig.1 und 2 der erwähnten DE-A-1 455 210 ist an einer Seitenwand der Willisonkupplung eine Kuppelkette angelenkt, welche in den Zughaken einer Zughakenkupplung einhängbar ist. Hier ist also eine besondere, zusätzliche Kuppelkette erforderlich, wodurch der Bauaufwand erhöht wird. Außerdem befindet sich im gekuppelten Zustand die Willisonkupplung relativ nahe des Hakens der Zughakenkupplung und behindert hierdurch ein Aushängen der Kuppelkette mittels einer Stange. Einen ähnlichen Mangel weist eine übergangskupplung nach der DE-PS 1 050 361 auf, nach welcher an einem Mittelpufferkupplungskopf eine vermittels eines Schraubgetriebes in ihrer Länge verstellbare, gesonderte Kuppelkette vorgesehen ist. Zusätzlich weist diese Übergangskupplung noch den Mangel auf, daß die Kuppelkette relativ kurz ist, wodurch das Aushängen aus dem Haken der Zughakenkupplung vermittels einer Stange zusätzlich erschwert wird. Mit entsprechenden Schwierigkeiten bzw. Mängeln sind auch anderweitig erforderliche Entkupplungsvorgänge bewegter Fahrzeuge behaftet.

Es ist demgemäß Aufgabe der Erfindung, eine Übergangskupplung der eingangs genannten Art derart auszubilden, daß nach dem Lockern der Kuppelkette ein einfaches und sicheres Entkuppeln ohne Gefährdung des Bedienungspersonals möglich ist.

Diese Aufgabe wird nach der Erfindung gelöst durch einen dem Haken zugeordneten Auswerfer, der mit dem Kupplungsgetriebe bei dessen Umstellung von der Kupplungs- in die Entkupplungsstellung zum Auswerfen einer in den Haken eingehängten Kuppelkette bewegbar ist.

Bei einer derart ausgebildeten Übergangskupplung ist es somit möglich, nach dem Lockern der Kuppelkette durch Verlängern ihres Spannschlosses das Riegelgetriebe der selbsttätigen Kupplung in die Lösestellung zu bringen, wobei der Auswerfer die Kuppelkette aus dem Haken auswirft und die beiden Schienenfahrzeuge entkuppelt. Das Einstellen der Lösestellung des Riegelgetriebes ist allgemein von beiden Fahrzeugseiten mittels eines üblichen Betätigungssystems, das zumeist als ein Betätigungsgestänge ausgebildet ist, in einfacher und gefahrloser Weise möglich. Ein weiterer, wesentlicher Vorteil ist darin zu sehen, daß bei allen Entkupplungsvorgängen, an denen eine selbsttätige Kupplung beteiligt ist, stets das Betätigungssystem bzw. Betätigungsgestänge in gleicher Weise zu bedienen ist; hierdurch wird die Gefahr von Fehlbedienungen gemindert.

Nach der weiteren Erfindung vorteilhafte Ausbildungsmöglichkeiten der Übergangskupplung in Verbindung mit einer Willisonkupplung sind den Unteransprüchen entnehmbar.

In der Zeichnung ist ein Ausführungsbeispiel für eine nach der Erfindung ausgebildete Übergangskupplung in Aufsicht schematisch dargestellt.

Besonders flach ausgebildete Riegelgetriebe für Willisonkupplungen sind bekannt. Im Ausführungsbeispiel wird vom Prinzip eines derartigen Riegelgetriebes ausgegangen, wie sich aus der nachfolgenden Beschreibung ergibt. Es ist jedoch selbstverständlich möglich, auch andersartige Riegelgetriebe gemäß der Erfindung auszubilden.

Die nur in ihren hier wesentlichen Teilen unter Weglassen von Schnittschraffuren dargestellte Willisonkupplung 1 weist an ihrer vorderen Stirnseite eine ihr Kupplungsmaul 2 zur einen Seite begrenzende, feste Stoßklaue 3 auf, welche nach rückwärts in eine Seitenwandung 4 der Willisonkupplung 1 übergeht. An die Seitenwandung 4 grenzt innerhalb der Willisonkupplung 1 eine Ausnehmung 5 an, welche der Aufnahme eines Riegelgetriebes 6 dient: Das Riegelgetriebe 6 weist im wesentlichen einen Riegel 7 auf, der in eine vordere, dargestellte Kupplungs- und eine rückwärtige, aus dem Kupplungsmaul 2 zurückgezogene Entkupplungsstellung einstellbar ist. Weiterhin weist das Riegelgetriebe 6 einen Riegelnocken 7′, einen nur angedeuteten Taster 8 sowie eine ebenfalls nur angedeutete Sperre 9 für den Riegel 7 auf. Der Riegelnocken 7′ ist mittels eines nicht dargestellten Betätigungssystems bzw. Betätigungsgestänges manuell verstellbar, seine Kopplung mit dem Riegel 7 weist ein Leerspiel auf. Zur Stoßklaue 3 zurückversetzt befindet sich an der Seitenwandung 4 ein seitlich auskragender Haken 10, in welchen eine Kuppelkette 11 einhängbar ist. Die Kuppelkette 11 kann vorzugsweise einer üblichen, im weiteren nicht dargestellten Zughakenkupplung zugehören, sie kann jedoch auch eine gesonderte Kuppelkette sein, welche mit ihrem zweiten, nicht dargestellten Ende in den Haken der nicht dargestellten Zughakenkupplung einhängbar ist.

Insoweit entspricht die Übergangskupplung üblichen, bekannten Ausführungen.

An der Seitenwandung 4 befindet sich zum Haken 10 zurückversetzt ein zur Seite auskragender Nocken 12, dessen Vorderfläche 13 sich schräg zur Seite und nach rückwärts erstreckt. Etwa im Bereich des Hakens 10 und nach rückwärts bis in den Bereich des Nockens 12 ist die Seitenwandung 4 mit einem Schlitz 14 versehen, welcher verschieblich von einem Ansatz 15 durchragt ist. Der Ansatz 15 befindet sich am Riegelnocken 7′ und kragt von diesem zur Seite aus, er ist mit dem Riegelnocken 7′ beweglich. In der Kupplungsstellung des Riegels 7 und des Riegelnockens 7′ befindet sich der Ansatz 15 mit seiner schräg zur Seite und nach vorne geneigt verlaufenden Rückfläche 16 vor der Öffnung 17 des Hakens 10; beim Rückbewegen des Riegelnockens 7′ in dessen Entkupplungsstellung bewegt sich der Ansatz 15 ebenfalls nach rückwärts, wobei er zumindest zeitweise in eine mit der Öffnung 17 vertikal fluchtende Lage gelangt, also die Öffnung 17 abdeckt. Bei dieser Rückverschiebung des Ansatzes 15 gelangt ein in den Haken 10 eingehängter Abschnitt 18 der Kuppelkette 11 zur Anlage an die Rückfläche 16 und bei deren Rückverschiebung an der Vorderfläche 13, wodurch der Abschnitt 18 von der Seitenwandung 4 seitlich weg bis zum Aushängen aus dem Haken 10 verschoben wird; die Kuppelkette 11 wird somit aus dem Haken 10 ausgeklinkt und fällt von der Willisonkupplung 1 ab. Dabei ist natürlich Voraussetzung, daß die Kuppelkette 11 zuvor beispielsweise durch Ausschrauben eines üblichen Spannschlosses verlängert und somit gelockert wurde. Das Verstellen des Riegelnockens 7′ aus seiner Kupplungs- in seine Entkupplungsstellung ist vermittels des erwähnten, nicht dargestellten, üblichen, von beiden Fahrzeugseiten aus bedienbaren Betätigungssystems bzw. Betätigungsgestänges für die Willisonkupplung 1 in gefahrloser und einfacher Weise möglich.

Es ergibt sich somit, daß zum Entkuppeln bewegter Fahrzeuge, insbesondere zum Zerlegen eines Zuges mittels eines Ablaufberges, falls hierbei die durch die Übergangskupplung gekuppelten Schienenfahrzeuge getrennt werden sollen, die Kuppelkette 11 vor Überfahren des Ablaufberges durch Verlängerung zu lockern, aber noch nicht aus dem Haken 10 auszuhängen ist; eine vorzeitige ungewollte Zugtrennung ist damit ausgeschlossen. Erst unmittelbar zum Entkupplungsvorgang selbst, also beispielsweise unmittelbar am Ablaufberg, ist das Riegelgetriebe 6 in seine Lösestellung zu verstellen, wobei durch den Ansatz 15 die Kuppelkette 11 aus dem Haken 10 ausgeworfen wird und die beiden Schienenfahrzeuge somit entkuppelt werden. Die Bedienung erfolgt dabei in der für Willisonkupplungen üblichen Weise, so daß die Gefahr von Fehlbedienungen gering ist.

Der Schlitz 14 kann unterhalb oder oberhalb des Hakens 10 verlaufen, es ist jedoch besonders zweckmäßig, wenn er in der Ebene des Hakens 10 und des Nockens 12 verläuft und beide in einen oberen und einen unteren Abschnitt teilt.

In Abänderung vom dargestellten Ausführungsbeispiel genügt gegebenenfalls der Ansatz 15 allein zum Verdrängen der Kuppelkette 11 aus dem Haken 10; in diesem Fall kann der Nocken 12 entfallen.

In weiterer Abänderung ist es auch möglich, den Ansatz 15 an einem anderen Teil als den Riegelnocken 7′ des Riegelgetriebes 6 anzuordnen, wobei lediglich sicherzustellen ist, daß beim Verstellen des Riegelgetriebes 6 in die Lösestellung der Ansatz 15 eine den Abschnitt 18 aus dem Haken 10 verdrängende Bewegung ausführt. So ist es insbesondere möglich, den Ansatz 15 am Riegel 7 der Willisonkupplung (1) anzuordnen; dabei ist jedoch das erwähnte Leerspiel zwischen dem Kupplungsnocken 7′ und dem Riegel 7 zu berücksichtigen, welches dann zwischen dem Betätigungssystem und dem Ansatz 15 wirksam ist.

In weitere Abänderung können der Haken 10, der Ansatz 15 und gegebenenfalls der Nocken 12 nicht gemäß dem Ausführungsbeispiel horizontal zur Seite, sondern vertikal nach oben auskragend an der Oberseite der Willisonkupplung angeordnet sein.

Auch von dem Prinzip der Willisonkupplung abweichende, selbsttätige Kupplungen sind mit einem dem Ansatz 15 entsprechenden Teil zum Auswerfen eingehängter Kuppelketten gemäß der Erfindung ausrüstbar; das erwähnte Teil ist hierbei ähnlich wie vorstehend beschrieben einem Haken der selbsttätigen Kupplung zuzuordnen und mit dem Betätigungssystem dieser Kupplung entsprechend zu koppeln.

### Bezugszeichenliste

1 Willisonkupplung
2 Kupplungsmaul
3 Stoßklaue
4 Seitenwandung
5 Ausnehmung
6 Riegelgetriebe
7 Riegel
7′ Riegelnocken
8 Taster
9 Sperre
10 Haken
11 Kuppelkette
12 Nocken
13 Vorderfläche
14 Schlitz
15 Ansatz
16 Rückfläche
17 Öffnung
18 Abschnitt

## Patentansprüche

1. Übergangskupplung zum Kuppeln eines eine Zughakenkupplung aufweisenden Schienenfahrzeuges mit einem eine selbsttätige Kupplung, insbesondere eine Willisonkupplung (1) aufweisenden Schienenfahrzeug, wobei die selbsttätige Kupplung (1) ein in eine Kupplungs- und eine Entkupplungsstellung einstellbares Kupplungsgetriebe (6) sowie an einer ihrer Längsseiten (Seitenwandung 4) oder an ihrer Oberseite einen auskragenden Haken (10) zum Einhängen einer Kuppelkette (11) aufweist, gekennzeichnet durch einen dem Haken (10) zugeordneten Auswerfer (15), der mit dem Kupplungsgetriebe (6) bei dessen Umstellen von der Kupplungs- in die Entkupplungsstellung zum Auswerfen einer in den Haken (10) eingehängten Kuppelkette (11) bewegbar ist.

2. Übergangskupplung nach Anspruch 1, für eine Willisonkupplung (1), dadurch gekennzeichnet, daß der Auswerfer (15) kinematisch mit dem Riegelnocken (7′) des Riegelgetriebes (6) gekoppelt ist.

3. Übergangskupplung nach Anspruch 1, für eine Willisonkupplung (1), dadurch gekennzeichnet, daß der Auswerfer (15) kinematisch mit dem Riegel (7) des Riegelgetriebes (6) gekoppelt ist.

4. Übergangskupplung nach Anspruch 2 oder 3, dadurch gekennzeichnet, daß der Riegelnocken (7′) bzw. der Riegel (7) als Auswerfer einen seitlich bzw. nach oben auskragenden, die den Haken (10) tragende Seiten- bzw. Deckenwandung (4) der Willisonkupplung (1) in Kupplungslängsrichtung verschieblich durchragenden Ansatz (15) mit nach außen bzw. oben und nach vorne abgeschrägt verlaufender Rückfläche (16) aufweist, der sich in der Kupplungsstellung vor der Öffnung (17) des Hakens (10) befindet und bei Rückbewegen des Riegels (7) in dessen Entkupplungsstellung in eine die Öffnung (17) zumindest vorübergehend abdeckende Stellung bewegt.

5. Übergangskupplung nach Anspruch 4, dadurch gekennzeichnet, daß sich an der Seiten- bzw. Deckenwandung (4) der Willisonkupplung (1) zur Öffnung (17) des Hakens (10) zurückversetzt ein seitlich bzw. nach oben auskragender Nocken (12) mit nach außen bzw. oben und nach rückwärts abgeschrägt verlaufender Vorderfläche (13) befindet.

6. Übergangskupplung nach Anspruch 5, dadurch gekennzeichnet, daß der Haken (10), der Ansatz (15) und der Nocken (12) etwa horizontal zur Seite auskragend angeordnet sind.

## Claims

1. A transition coupling for coupling a railway vehicle provided with a draw-hook coupling and a railway vehicle provided with an automatic coupler, preferably a Willison coupler (1), said automatic coupler (1) being provided with a coupling mechanism (6) adapted to be set to a coupling position and to an uncoupling position, and one of the side faces (side wall 4) or the top side of said automatic coupler (1) being provided with a projecting hook (10) for hooking in a coupling chain (11), characterized in that an ejector (15) is associated with said hook (10), which ejector (15) is moveable with said coupling mechanism (6) when said coupling mechanism (6) is shifted from the coupling position to the uncoupling position, for ejection of a coupling chain (11) hooked up in said hook (10).

2. A transition coupling as claimed in claim 1, for a Willison coupler (1), characterized in that said ejector (15) is kinematically connected with the locking cam (7′) of said locking mechanism (6).

3. A transition coupling as claimed in claim 1, for a Willison coupler (1), characterized in that said ejector (15) is kinematically connected with the bolt (7) of said locking mechanism (6).

4. A transition coupling as claimed in claim 2 or 3, characterized in that said locking cam (7′), or said bolt (7), respectively, as an ejector, comprises a lug (15) provided with a back face (16) extending in a sloping manner to the outside, or at the top and to the front, respectively, said lug (15) projecting sidewards or upwards, respectively, and extending through said side or top wall, respectively (4) of said Willison coupler (1), which wall (4) carries said hook (10), and being capable of displacement in longitudinal coupling direction, said lug (15) being situated in front of the opening (17) of said hook (10) when the mechanism is in the coupling position and moving into a position covering said opening (17) at least temporarily when said bolt (7) moves back to its uncoupling position.

5. A transition coupling as claimed in claim 4, characterized in that a cam (12) projecting sidewards or upwards, respectively, and having a front face (13) extending in a sloping manner to the outside, or at the top and to the rear, respectively, is provided on said side or top wall, respectively (4) of said Willison coupler (1), said cam (12) being set back relative to said opening (17) of said hook (10).

6. A transition coupling as claimed in claim 5, characterized in that said hook (10), said lug (15) and said cam (12) are arranged in such manner as to project approximately horizontally sidewards.

## Revendications

1. Attelage de transition pour atteler entre eux un véhicule sur rails qui comporte un attelage à crochet de traction et un véhicule qui comporte un attelage automatique, en particulier un attelage Willison (1), l'attelage automatique (1) comportant une transmission d'attelage (6) qui est susceptible d'être réglée dans une position d'attelage et dans une position de désattelage, ainsi que, sur l'un de ses côtés longitudinaux (paroi latérale 4) ou sur son côté ou paroi supérieure, un crochet saillant (10) servant à l'accrochage de la chaîne d'attelage (11), caractérisé par un éjecteur (15) associé au crochet (10) et qui est susceptible d'être déplacé avec la transmission d'attelage (6) lorsque cette dernière est inversée de la position d'attelage dans la position de désattelage, pour l'éjection d'une chaîne d'attelage (11) accrochée au crochet (10).

2. Attelage de transition selon la revendication 1, pour un attelage du type Willison, caractérisé par le fait que l'éjecteur (15) est accouplé cinématiquement avec la came de verrouillage (7) de la transmission de verrouillage ou d'attelage (6).

3. Attelage de transition selon la revendication 1, pour un attelage du type Willison (1), caractérisé par le fait que l'éjecteur est accouplé cinématiquement avec le verrou (7) de la transmission de verrouillage (6).

4. Attelage de transition selon la revendication 2 ou 3, caractérisé par le fait que la came de verrouillage (7′) ou le verrou (7) comporte, en tant qu'éjecteur, un appendice (15) saillant latéralement ou vers le haut et traversant, avec possibilité de déplacement dans la direction longitudinale de l'attelage, la paroi latérale ou supérieure (4) de l'attelage de Willison qui porte le crochet (10), ledit appendice (15) comportant une surface postérieure (16) qui s'étend vers l'extérieure ou obliquement vers le haut et vers l'avant, et se situant, dans la position d'attelage, à l'avant de l'ouverture (17) du crochet (10), alors qu'il se déplace, lors du mouvement de retour du verrou (7), dans la position de désattelage de ce dernier, dans une position qui obture passagèrement l'ouverture (17).

5. Attelage de transition selon la revendication 4, caractérisé par le fait que sur la paroi latérale ou supérieure (4) de l'attelage de Willison (1), il est prévu, pour l'ouverture (17) du crochet (10) et avec décalage arrière, une came (12) saillant latéralement ou vers le haut, et comportant une surface antérieure (13) oblique qui s'étend vers l'extérieur ou vers le haut et vers l'arrière.

6. Attelage de transition selon la revendication 5, caractérisé par le fait que le crochet (10), l'appendice (15) et la came (12) sont disposés en position horizontalement saillante.
